# FASCICULE DE BREVET EUROPEEN

(11) **EP 0 310 517 B1**
(45) Date de publication et mention de la délivrance du brevet: **15.07.1992**
(21) Numéro de dépôt: 88402471.2
(22) Date de dépôt: 30.09.1988
(51) Int. Cl.: F42B 5/08

(54) **Culot pour munition de gros calibre comportant un allumeur électrique**
Geschossboden für eine mit einem elektrischen Zünder versehene Grosskalibermunition
Boat tail for large calibre munition provided with an electric igniter

(30) Priorité: 01.10.1987 FR 8713562
(43) Date de publication de la demande: 05.04.1989
(73) Titulaire: GIAT Industries, F-78034 Versailles Cédex (FR)
(72) Inventeur: Sauvestre, Jean-Claude, F-18230 St.Doulchard (FR); Carnis, Patrick, F-18000 Bourges (FR)
(74) Mandataire: Célanie, Christian

(56) Documents cités:
- EP-A- 0 235 010
- DE-A- 1 728 411
- DE-B- 1 029 266
- DE-C- 33 599
- GB-A- 2 068 087
- US-A- 3 535 978
- US-A- 3 779 167
- US-A- 4 206 707
- US-A- 4 324 060

## Description

Le domaine de la présente invention est celui des culots ou des fonds de douille pour munitions et en particulier pour munitions de gros calibre portant un allumeur électrique.

Sur de telles munitions la mise à feu de la charge propulsive est réalisée par un tube allumeur, solidaire du culot, recevant le courant électrique de mise à feu par l'intermédiaire d'une électrode sur laquelle vient s'appliquer un contact solidaire de la culasse; le retour du courant est assuré par la masse électrique de l'arme.

Traditionnellement de tels culots sont entièrement métalliques, ainsi le retour du courant entre l'allumeur et la masse de l'arme s'effectue à travers la masse même du culot qui est en contact avec la chambre de l'arme.

De tels culots sont lourds à manipuler, de plus ils doivent remplir une fonction d'étanchéité entre la chambre de l'arme et la culasse, et se trouvent ainsi pourvus d'un dispositif d'étanchéité annexe du type de ceux décrits dans les brevets FR-A-2365096, FR-A-2380531 et FR-A-2218547. Ces dispositifs d'étanchéité ne présentent pas toujours toutes les garanties d'efficacité et les culots métalliques peuvent présenter après tir des déformations permanentes rendant difficile leur extraction de la chambre.

Pour pallier de tels inconvénients, il a été proposé un culot non métallique, par exemple en matière plastique injectée ou composite. Ce culot est décrit dans le brevet FR-A-55 72 85, sur lequel se base le préambule des revendications 1 et 7.

Si un tel culot permet d'assurer l'étanchéité aux gaz de combustion et est suffisamment léger, il est inutilisable avec un allumeur électrique. Le mutériau le constituant étant totalement isolant, il ne peut établir la liaison électrique souhaitée entre l'allumeur et l'arme.

Dans une variante de réalisation, il comporte un insert métallique dont la fonction est d'assurer une bonne tenue mécanique du culot et de contrôler la déformation élastique radiale de celui-ci.

Cet insert n'a pas pour fonction de réaliser une quelconque liaison électrique entre le tuba allumeur et l'arme.

Ce document suggère néanmoins la possibilité d'intégrer dans la masse isolante du culot une matière conductrice; mais, une telle solution ne garantit pas en production l'obtention d'une résistance électrique constante d'un culot à l'autre, et une valeur trop importante de cette résistance peut entraîner des ratés à l'allumage.

On pourrait envisager de réaliser une liaison filaire entre l'allumeur et une zone périphérique du culot venant en contact avec la chambre, mais une telle liaison à réaliser sur le culot achevé compliquerait la fabrication et ne présenterait pas toutes les garanties d'obtention d'un bon contact d'une part entre le fil et la chambre et d'autre part entre le fil et l'allumeur, une résistance trop importante au niveau des contacts pouvant également être préjudiciable à l'allumage.

Le brevet DE-B-1029266 décrit une amorce combustible comprennant une feuille métallisée qui après mise en forme est fendue par fraisage de façon à réaliser les deux conducteurs d'amenée du courant au niveau d'une composition d'amorçage. La fente fraisée constitue un intervalle au niveau duquel se produit l'étincelle d'allumage.

Le brevet US-A-3535978 décrit également une amorce dans laquelle l'arrivée du courant électrique se fait par deux électrodes qui sont obtenues à partir d'une agrafe métallique, montée dans le socle isolant, puis fendue au niveau de sa partie médiane de façon à réaliser l'intervalle au niveau duquel se produit l'étincelle d'allumage.

Le brevet US-A-3779167 décrit le montage d'une amorce à film semi conducteur dans une cartouche de munition de chasse.

La cartouche comprend un étui en matière plastique fermé par un fond métallique. Ce dernier comporte une partie cylindrique interne dans laquelle est disposé un tube métallique recevant l'amorce ainsi qu'un montage d'électrodes.

Une telle solution n'est pas transposable au domaine des munitions de gros calibre. Pour que le fond métallique puisse résister aux contraintes de l'extraction, il sera nécessaire d'augmenter son épaisseur, ce qui va à l'encontre de la recherche de légèreté pour le culot,

C'est le but de l'invention que de proposer un culot en matériau non conducteur permettant d'établir une liaison électrique entre l'allumeur électrique et la chambre de l'arme, cette liaison électrique n'entraînant pas d'accroissement sensible du poids du culot.

L'invention assure en outre une liaison électrique fiable en proposant des contacts électriques chambre-culot et culot-allumeur présentant une faible résistance de contact.

Le culot selon l'invention pourra être solidaire d'une douille comportant un étui.

L'invention a ainsi pour objet un culot pour une munition de gros calibre destinée à être mise en place dans une chambre d'une arme, culot constitué par un matériau non conducteur de l'électricité, comportant un logement axial destiné à recevoir un allumeur électrique et au moins un insert métallique s'étendant radialement entre le logement axial et la périphérie du culot, caractérisé en ce que au mois un insert est constitué par une grille noyée dans le matériau non conducteur et a une épaisseur inférieure à 2 mm, et en ce que la grille comporte au moins une zone de contact affleurante au niveau d'une surface du culot cette zone constituant un des moyens de liaison électrique entre l'allumeur et l'arme.

Une zone de contact affleurante peut être située au niveau d'une surface de contact intérieure du logement axial
Une zone de contact affleurante peut être située au niveau d'une surface de contact périphérique externe du culot venant en contact avec l'arme.

La surface de contact intérieure et/ou périphérique externe peuvent être une surface annulaire plane.

La surface de contact intérieure et/ou périphérique externe peuvent être recouvertes d'un vernis conducteur.

La surface de contact intérieure et/ou périphérique externe peuvent être métallisées.

L'invention concerne également un Culot pour une munition de gros calibre destinée à être mise en place dans une chambre d'une arme, culot constitué par un matériau non conducteur de l'électricité, comportant un logement axial destiné à recevoir un allumeur électrique et au moins un insert métallique s'étendant radialement entre le logement axial et la périphérie du culot, caractérisé en ce que au mois un insert est constitué par une plaque formant cuvette ayant une épaisseur inférieure à 2 mm, et en ce que la plaque est pincée au niveau de sa périphérie entre le matériau non conducteur et une bague solidaire du culot et venant en contact avec l'arme, et pincée également au niveau du logement axial entre le matériau non conducteur et l'allumeur.

L'invention s'appliquera également à une douille comportant un étui solidaire d'un culot, étui et culot pouvant être réalisés dans le même matériau et de façon monobloc.

Le matériau non conducteur sera de préférence un technopolymère.

L'invention sera mieux comprise à la lecture de la description qui va suivre de plusieurs modes particuliers de réalisation, description faite en référence aux dessins annexés dans lesquels :
La Fig. 1 représente schématiquement un culot mis en place dans la chambre d'une arme
La Fig. 2 est une vue en demi coupe d'un premier mode de réalisation d'un culot selon l'invention
La Fig. 3 est une vue en perspective du culot représenté figure 2.
La Fig. 4 est une vue en demi coupe d'un deuxième mode de réalisation de l'invention, la figure 5 étant une vue en perspective de ce mode de réalisation.
Les Fig. 6 à 9 représentent d'autres variantes de réalisation de l'invention représentées en demi coupe.

En se reportant à la figure 1, une arme 1 représentée schématiquement comporte une chambre 2 et un tube 13. Une munition constituée par un projectile 3 mis en place dans le tube 13, une charge propulsive 4 située dans la chambre 2 et constituée par exemple par des gargousses, et un culot 5 comportant un logement axial 7 dans lequel est fixé un allumeur électrique 6.

La figure 2 montre de façon agrandie le culot 5 suivant un premier mode de réalisation de l'invention.

Le culot 5 réalisé en matériau non conducteur par exemple un thermoplastique est en contact avec l'arme d'une part au niveau, d'une surface de contact périphérique cylindrique 9 ajustée dans la chambre, et d'autre part au niveau d'une surface de contact périphérique plane 10 d'un épaulement 14 réalisé sur le culot.

L'allumeur électrique 6 solidaire du culot au niveau du logement axial 7, par exemple par l'intermédiaire d'un filetage, est en contact avec le culot 5 au niveau d'une surface de contact intérieure plane 11 d'un lamage réalisé dans le logement axial. D'autres modes de liaison entre l'allumeur 6 et le culot sont envisageables ; l'allumeur pourrait être monté à force dans le logement axial, il suffirait de prévoir un ajustement serré entre ces deux élements, l'allumeur 6 pourrait alors être en contact avec une surface de contact intérieure cylindrique 12 du logement axial 7.

Un insert 8, constitué ici par une grille métallique plane, noyée dans le matériau non conducteur constituant le culot, est disposé de telle façon qu'il présente une première zone affleurante au niveau de la surface de contact intérieure plane 11, et une deuxième zone affleurante au niveau de la surface de contact périphérique plane 10. Ainsi les surfaces de contact 10 et 11 sont ici des surfaces annulaires au niveau desquelles le métal constituant la grille apparaît, l'allumeur électrique 6, vissé dans son logement viendra en appui sur une zone métallique annulaire qui bien que d'épaisseur réduite (inférieure à 2mm, par exemple 0,3 mm) fait intégralement partie du culot et possède une bonne tenue mécanique ; un serrage vigoureux de l'alllumeur est possible ce qui garantit une faible résistance de contact (de l'ordre de 4 ohms).

Il en est de même au niveau de la surface de contact périphérique 10, l'épaulement 14 appliqué fortement contre l'arme par la culasse, garantira une faible résistance électrique de contact avec une forte résistance mécanique de la zone conductrice.

On voit ainsi le principal avantage de l'invention qui est de permettre d'assurer la légèreté d'un culot en matériau non conducteur, plastique ou composite, avec des caractéristiques de liaison électriques analogues à celles obtenues avec un culot entièrement métallique.

Pratiquement la masse de l'insert pourra ne représenter que de 0,2 % à 10 % de la masse totale du culot.

La figure 3 est une vue en perspective du culot de la figure 2, cette vue fait apparaître nettement les surfaces de contact annulaires internes et périphériques 10 et 11, ainsi que les zones de contact affleurantes correspondantes solidaires de la grille.

Les figures 4 et 5 montrent un deuxième mode de réalisation de l'invention. Le culot 5 en matériau non conducteur porte une bague métallique 15 qui a pour fonction de renforcer mécaniquement l'épaulement 14, ce qui peut être utile avec certains types d'artilleries.

L'insert 8 est constitué ici par une plaque métallique formant cuvette, pincée au niveau de sa périphérie entre la bague 15 et le matériau non conducteur. Cette plaque est affleurante au niveau des surfaces de contact intérieures cylindriques et planes (respectivement 12 et 11) du logement axial 7.

Ainsi le contact électrique est établi entre l'insert et l'allumeur électrique, l'insert se trouvant pincé entre le matériau non conducteur et l'allumeur 6.

Le contact électrique est également établi entre l'insert 8 et la bague 15. Cette dernière est en contact avec l'arme, ainsi la bague 15 joue le rôle de moyen de liaison électrique entre l'insert et l'arme. Dans le cas du premier mode de réalisation déjà décrit c'était la zone de contact affleurante au niveau de la surface de contact périphérique 10 qui jouait le rôle de moyen de liaison électrique entre insert et arme.

Ce mode de réalisation permet donc de concilier les avantages liés à l'invention (faible épaisseur, donc faible masse, des inserts et grande qualité des contacts électriques) avec une exigence complémentaire au niveau de la tenue mécanique de l'épaulement 14 sur lequel viendra agir un extracteur de l'arme (non représenté).

D'autres variantes sont possibles sans pour autant sortir du cadre de l'invention ainsi les figures 6 à 8 illustrent de telles variantes.

Sur la figure 6, un insert 8 constitué par une grille métallique plane, est affleurant au niveau de la surface de contact intérieure plane 11 du logement axial 7, et en contact avec une bague 15.

Sur la figure 7, le culot 5 ne comporte pas de bague 15, l'insert 8 (sous forme de grille) est affleurant à la fois au niveau de la surface de contact périphérique plane 10 du culot, et au niveau de la surface de contact intérieur cylindrique 12 du logement axial.

Enfin sur la figure 8, l'insert 8 présente deux zones de contact affleurantes au niveau de la surface de contact intérieure, cylindrique 12, et de la surface de contact périphérique cylindrique 9.

Il est possible également de prévoir plusieurs inserts, chaque insert présentant au moins une zone de contact affleurante au niveau d'une surface du culot ; à titre d'exemple la figure 9 montre en demi vue un culot comportant 4 inserts, régulièrement espacés les une des autres et constitués chacun par une bande de grille affleurante au niveau des surfaces souhaitées. Cette configuration peut être combinée avec les zones de contact représentées sur le figures 2, 6, 7, 8.

Il est également possible afin de protéger la partie métallique affleurante des inserts, de la recouvrir d'un vernis conducteur, ou bien de la métaliser.

Une méthode de réalisation intéressante de l'invention consistera à injecter le matériau non conducteur (thermoplastique) sur le ou les inserts, puis à rendre ces derniers affleurants par usinage au niveau des zones de contact prévues. Un vernis conducteur ou bien une métallisation pourra aors être appliquée sur ces dernières.

La présente invention s'appliquera enfin également aux douilles constituées par un étui cylindrique (en matière plastique ou combustible) solidaire d'un culot.

Elle s'appliquera également lorsque le culot et l'étui forment un ensemble monobloc en un même matériau (comme dans le brevet FR 255 7285).

Dans ce dernier cas le fond de la douille joue le rôle du culot décrit précédemment.

## Revendications

1. Culot pour une munition de gros calibre destinée à être mise en place dans une chambre (2) d'une arme (1), culot constitué par un matériau non conducteur de l'électricité, comportant un logement axial (7) destiné à recevoir un allumeur électrique (6) et au moins un insert métallique s'étendant radialement entre le logement axial et la périphérie du culot, caractérisé en ce que au moins un insert (8) est constitué par une grille noyée dans le matériau non conducteur et a une épaisseur inférieure à 2 mm, et en ce que la grille comporte au moins une zone de contact affleurante au niveau d'une surface du culot cette zone constituant un des moyens de liaison électrique entre l'allumeur et l'arme.

2. Culot selon la revendication 1, caractérisé en ce que une zone de contact affleurante est située au niveau d'une surface de contact intérieure (11, 12) du logement axial (7).

3. Culot selon une des revendication 1 ou 2, caractérisé en ce que une zone de contact affleurante est située au niveau d'une surface de contact périphérique externe (10) du culot venant en contact avec l'arme.

4. Culot selon une des revendications 2 ou 3, caractérisé en ce que la surface de contact intérieure (11, 12) et/ou périphérique externe (10) est une surface annulaire plane.

5. Culot selon une des revendications 2 à 4, caractérisé en ce que la surface de contact intérieure (11, 12) et/ou périphérique externe (10) sont recouvertes d'un vernis conducteur.

6. Culot selon une des revendications 2 à 4, caractérisé en ce que la surface de contact intérieure (11, 12) et/ou périphérique externe (10) sont métallisées,

7. Culot pour une munition de gros calibre destinée à être mise en place dans une chambre (2) d'une arme (1), culot constitué par un matériau non conducteur de l'électricité, comportant un logement axial (7) destiné à recevoir un allumeur électrique (6) et au moins un insert métallique s'étendant radialement entre le logement axial et la périphérie du culot, caractérisé en ce que au moins un insert (8) est constitué par une plaque formant cuvette ayant une épaisseur inférieure à 2 mm, et en ce que la plaque est pincée au niveau de sa périphérie entre le matériau non conducteur et une bague (15), solidaire du culot et venant en contact avec l'arme, et pincée également au niveau du logement axial entre le matériau non conducteur et l'allumeur (6).

8. Douille pour munition, comportant un culot solidaire d'un étui, caractérisée en ce qu'elle comporte un culot selon une des revendications 1 à 7.

9. Douille selon la revendication 8, caractérisée en ce que le culot et l'étui sont réalisés dans le même matériau,

10. Douille selon la revendication 9 , caractérisée en ce que le culot et l'étui sont réalisés de façon monobloc.

## Claims

1. Shell base for large calibre ammunition intended to be positioned in a chamber (2) of a weapon (1), shell base made up of an electrically non-conductive material, comprising an axial housing (7) intended to hold an electric ignition device (6) and at least one metal insert that extends radially between the axial housing and the periphery of the shell base, characterized in that at least one insert (8) consists of a grid embedded in the non-conducting material and which is less than 2 mm thick, and in that the grid comprises at least one contact area that is flush with a surface of the shell base this area constituting one of the means of electrical connection between the ignition device and the weapon.

2. Shell base according to claim 1, characterized in that a contact area is flush with an internal contact surface (11, 12) of the axial housing (7).

3. Shell base according to claim 1 or 2, characterized in that a contact area is flush with an external peripheral contact area (10) of the shell base that comes into contact with the weapon.

4. Shell base according to claim 2 or 3, characterized in that the internal contact surface (11, 12) and/or the external peripheral contact surface (10) is a flat annular surface.

5. Shell base according to one of claims 2 to 4, characterized in that the internal contact surface (11, 12) and/or the external peripheral contact surface (10) are coated with a conductive varnish.

6. Shell base according to one of claims 2 to 4, characterized in that the internal contact surface (11, 12) and/or the external peripheral contact surface (10) are metallized.

7. Shell base for large calibre ammunition intended to be positioned in a chamber (2) of a weapon (1), shell base consisting of an electrically non-conductive material, comprising an axial housing (7) intended to hold an electric ignition device (6) and at least one metal insert that extends radially between the axial housing and the periphery of the shell base, characterized in that at least one insert (8) consists of a saucer-type plate with a thickness of less than 2 mm, and in that the plate is squeezed at its edge between the non-conductive material and a ring (15), integral with the shell base and which comes into contact with the weapon, and also squeezed at the axial housing between the non-conductive material and the ignition device (6).

8. Casing for ammunition, comprising a shell base integral with a cartridge, characterized in that it comprises a shell base according to one of claims 1 to 7.

9. Casing according to claim 8, characterized in that the shell base and the cartridge are made from the same material.

10. Casing according to claim 9, characterized in that the shell base and the cartridge are made as a single piece.

## Patentansprüche

1. Bodensatz für großkalibrige Munition, die in die Kammer (2) einer Waffe (1 eingeführt werden soll, wobei der Bodensatz aus einem elektrisch nicht leitenden Material mit einer axialen Aufnahmevorrichtung (7) zur Aufnahme eines elektrischen Zünders (6) und mindestens einem metallischen Einschluß besteht, der sich radial zwischen der axialen Aufnahmevorrichtung und der Hülsenperipherie befindet, und die dadurch gekennzeichnet ist, daß mindestens ein Einschluß (8) aus einem in das nichtleitende Material eingelassenen Gitter besteht, dessen Dicke geringer als 2 mm ist, und daß das Gitter mindestens eine Oberflächenkontaktzone auf der Höhe einer der Hülsenoberflächen aufweist, wobei diese Zone eine der Möglichkeiten einer elektrischen Verbindung zwischen Zünder und Waffe bildet.

2. Bodensatz entsprechend Patentanspruch 1, die dadurch gekennzeichnet ist, daß eine Oberflächenkontaktzone sich auf der Höhe einer inneren Kontaktoberfläche (11, 12) der axialen Aufnahmevorrichtung (7) befindet.

3. Bodensatz entsprechend Patentanspruch 1 oder 2, die dadurch gekennzeichnet ist, daß eine Oberflächenkontaktzone sich auf der Höhe einer äußeren, peripheren Kontaktoberfläche (10) der Hülse befindet, die in Kontakt mit der Waffe kommt.

4. Bodensatz entsprechend Patentanspruch 2 oder 3, die dadurch gekennzeichnet ist, daß eine innere Kontaktoberfläche (11, 12) und/oder eine externe periphere Kontaktoberfläche (10) eine flache, ringförmige Oberfläche ist.

5. Bodensatz gemäß einem der Patentansprüche 2 bis 4, die dadurch gekennzeichnet ist, daß die innere Kontaktoberfläche (11, 12) und/oder die externe periphere Kontaktoberfläche (10) mit Leitlack überzogen sind.

6. Bodensatz gemäß einem der Patentansprüche 2 bis 4, die dadurch gekennzeichnet ist, daß die innere Kontaktoberfläche (11, 12) und/oder die externe periphere Kontaktoberfläche (10) metallisiert sind.

7. Bodensatz für großkalibrige Munition, die in die Kammer (2) einer Waffe (1) eingeführt werden soll, wobei der Bodensatz aus einem elektrisch nicht leitenden Material mit einer axialen Aufnahmevorrichtung (7) zur Aufnahme eines elektrischen Zünders (6) und mindestens einem metallischen Einschluß besteht, der sich radial zwischen der axialen Aufnahmevorrichtung und der Hülsenperipherie befindet, und die dadurch gekennzeichnet ist, daß mindestens ein Einschluß (8) aus einer schalenförmigen Platte besteht, deren Dicke geringer als 2 mm ist, und darin, daß die Platte auf der Höhe ihres Randes zwischen dem nichtleitenden Material und einem Ring (15) eingeklemmt ist, der fest mit der Hülse verbunden ist und in Kontakt mit der Waffe kommt, und auf der Höhe der axialen Aufnahmevorrichtung zwischen dem nichtleitenden Material und dem Zünder (6) eingeklemmt ist.

8. Gehäuse für Munition, bestehend aus einem mit einer Hülze verbundenen Bodensatz, das dadurch gekennzeichnet ist, daß es ein Bodensatz gemäß den Patentansprüchen 1 bis 7 besitzt.

9. Gehäuse entsprechend Patentanspruch 8, das dadurch gekennzeichnet ist, daß der Bodensatz und die Hülze aus demselben Material hergestellt sind.

10. Gehäuse entsprechend Patentanspruch 9, das dadurch gekennzeichnet ist, daß der Bodensatz und die Hülze aus einem Stück hergestellt sind.
